# EUROPÄISCHE PATENTSCHRIFT

(11) **EP 0 505 522 B1**
(45) Veröffentlichungstag und Bekanntmachung des Hinweises auf die Patenterteilung: **27.12.1996**
(21) Anmeldenummer: 91915790.9
(22) Anmeldetag: 11.09.1991
(51) Int. Cl.: F02M 41/12, F02M 59/36, F02M 53/00

(54) **KRAFTSTOFFEINSPRITZPUMPE FÜR BRENNKRAFTMASCHINEN**
FUEL INJECTION PUMP FOR INTERNAL COMBUSTION ENGINES
POMPE D'INJECTION DE CARBURANT POUR MOTEURS A COMBUSTION INTERNE

(30) Priorität: 11.10.1990 DE 4032279
(43) Veröffentlichungstag der Anmeldung: 30.09.1992
(73) Patentinhaber: ROBERT BOSCH GMBH, 70442 Stuttgart (DE)
(72) Erfinder: BRAUN, Wolfgang, D-7257 Ditzingen (DE); JUNGER, Dieter, D-7000 Stuttgart 50 (DE); LAUFER, Helmut, D-7016 Gerlingen (DE)
(86) Internationale Anmeldenummer: DE9100723
(87) Internationale Veröffentlichungsnummer: WO9207182

(56) Entgegenhaltungen:
- DE-A- 3 211 680
- DE-A- 3 500 618
- DE-A- 3 721 352
- PATENT ABSTRACTS OF JAPAN vol. 9, no. 313 (M-437)(2036) 10. Dezember 1985 & JP, A,60 147 544 ( DIESEL KIKI K.K. ) 3. August 1989

## Beschreibung

Die Erfindung betrifft eine Kraftstoffeinspritzpumpe für Brennkraftmaschinen nach der Gattung des Anspruchs 1.

Eine solche Kraftstoffeinspritzpumpe ist durch die DE-A- 3 500 618 bekannt. Diese Kraftstoffeinspritzpumpe weist einen Pumpenkolben auf, der einen Pumpenarbeitsraum begrenzt, der während eines jeweiligen Saughubs und während eines gesteuerten Teils des Förderhubs des Pumpenkolbens über einen aus einer ersten und zweiten Vorkammer sowie einer Sammelkammer bestehenden Kraftstoffkanal mit einem Saugraum verbindbar ist, welcher durch die Sammelkammer gebildet ist. In die Sammelkammer wird Kraftstoff aus einem Kraftstoffvorratsbehälter gefördert. Der Kraftstoffkanal wird von einem elektrisch betätigten Ventil gesteuert. Der Pumpenarbeitsraum ist über eine in einem Verteiler angeordnete Verteileröffnung während eines jeweiligen Förderhubs des Pumpenkolbens mit einem von mehreren Druckkanälen verbindbar, die über Einspritzleitungen mit den Einspritzstellen der Brennkraftmaschine verbunden sind. Die Kraftstofförderung unter Hochdruck in die Einspritzleitungen ist durch die Schließphase des Ventils bestimmt. Vom Sangraum zweigt dabei ein mit der Saugseite der Kraftstoffeinspritzpumpe verbundener Rücklauf ab, der von der Sammelkammer abführt. Die Sammelkammer wird somit ständig von Kraftstoff durchströmt. Beim Öffnen des Ventils zur Beendigung der Hochdruckförderung strömt aus dem Pumpenarbeitsraum über den Kraftstoffkanal Kraftstoff in die Sammelkammer zurück und kann aus der Sammelkammer über den Kraftstoffrücklauf zur Saugseite der Kraftstoffeinspritzpumpe zurückgelangen. Der aus dem Pumpenarbeitsraum abströmende Kraftstoff ist dabei infolge der Hochdruckbildung im Pumpenarbeitsraum erhitzt, so daß die Temperatur des in der Sammelkammer befindlichen Kraftstoffs erhöht wird. Dieser erwärmte Kraftstoff wird beim nachfolgenden Saughub des Pumpenkolbens wieder angesaugt, was wiederum zu erhöhten Temperaturen im Pumpenarbeitsraum führt, wodurch sich höhere Leckverluste und ein niedrigerer Kompressionsenddruck wegen der reduzierten Fülldichte ergeben, was sich negativ auf die konstruktiv vorgegebene Leistung auswirkt. Zwar wird durch die Durchströmung der Sammelkammer eine Abkühlung des Kraftstoffs erreicht, jedoch ist, um die Kraftstofftemperatur niedrig zu halten, unter Umständen eine große Kraftstoffördermenge erforderlich, die ständig in die Sammelkammer gefördert werden muß.

Die Kraftstoffeinspritzpumpe mit den Merkmalen gemäß dem Anspruch 1 hat demgegenüber den Vorteil, daß bei Beendigung der Hochdruckförderung bei geöffnetem Ventil aus dem Pumpenarbeitsraum abströmender Kraftstoff direkt über die Bypassleitung zum Kraftstoffrücklauf gelangen kann und somit nicht zu einer starken Temperaturerhöhung des Kraftstoffs im Saugraum führt. Die über die Bypassleitung abströmende Kraftstoffmenge ist dabei durch entsprechende Dimensionierung der Drossel gezielt festlegbar.

Im Unteranspruch sind vorteilhafte Ausgestaltungen und Weiterbildungen der Erfindung gekennzeichnet. Durch die Weiterbildung gemäß Anspruch 2 ist eine Kühlung des Pumpenarbeitsraums erreicht, so daß bei der Verdichtung des Kraftstoffs höhere Drücke erzielt werden können und die Temperatur des über das Ventil abströmenden Kraftstoffs reduziert ist.

### Zeichnung

Ein Ausführungsbeispiel der Erfindung ist in der Zeichnung dargestellt und in der nachfolgenden Beschreibung näher erläutert. Es zeigen Figur 1 eine Kraftstoffeinspritzpumpe im Längsschnitt in schematischer Darstellung und Figur 2 den in Figur 1 mit II bezeichneten Ausschnitt der Kraftstoffeinspritzpumpe in vergrößerter Darstellung.

### Beschreibung des Ausführungsbeispiels

Eine in den Figuren 1 und 2 dargestellte Kraftstoffeinspritzpumpe der Verteilerbauart weist einen in einer Zylinderbohrung 10 einer Zylinderbüchse 11 arbeitenden Pumpenkolben 12 auf, der über eine Antriebswelle 13 von einem aus einem Rollenring 14 und einer Stirnnockenscheibe 15 bestehenden Nockentrieb sowohl in eine hin- und hergehende als auch gleichzeitig in eine rotierende Bewegung versetzt wird. Die Kraftstoffeinspritzpumpe weist ein Gehäuse 17 auf, das einen Innenraum 18 begrenzt, der als Saugraum dient und dem von einer Förderpumpe 19 Kraftstoff aus einem Vorratsbehälter zugeführt wird. An einer Stirnseite des Gehäuses 18 ist ein Verteilerkörper 22 in das Gehäuse eingesetzt. Der Pumpenkolben 12 ist in seinem in der Zylinderbohrung 10 angeordneten Endbereich mit einer Verteilernut 23 versehen. Die Zylinderbüchse 11, sowie der Verteilerkörper 22 weisen entsprechend der Anzahl der Zylinder der mit der Kraftstoffeinspritzpumpe betriebenen Brennkraftmaschine Förderkanäle 24 auf, durch die Kraftstoff über ein Druckventil 25 und Einspritzleitungen 26 zu den Einspritzventilen an den Zylindern der Brennkraftmaschine gelangen kann.

Der Verteilerkörper 22 weist eine koaxial zur längsachse 27 des Pumpenkolbens 12 sich erstreckende, gestufte Bohrung 28 auf. In die Bohrung 28 ist in deren zum Innenraum 18 weisenden Bereich mit kleinerem Durchmesser die Zylinderbüchse 11 eingesetzt. Die Zylinderbuchse 11 ragt in den Innenraum 18 der Kraftstoffeinspritzpumpe und stützt sich mit einem Flansch 29 an einer am Übergang der Bohrung 28 zum kleineren Durchmesser gebildeten Ringschulter 30 zum Innenraum 18 hin ab. Der Flansch 29 der Zylinderbüchse 11 ist in seinem im Bereich der Bohrung 28 mit dem größeren Durchmesser angeordneten Endbereich konisch ausgebildet mit sich zu seinem Ende verjüngendem Querschnitt. Die Zylinderbohrung 10 weist im in der Bohrung 28 angeordneten Endbereich der Zylinderbüchse 11 einen vergrößerten Durchmesser auf.

Im Bereich des größeren Durchmessers der Bohrung 28 ist von der Außenseite her ein elektrisch gesteuertes Ventil 32 eingesetzt, das die Bohrung 28 verschließt. Das Ventil 32 ist beispielsweise als ein Magnetventil ausgeführt. Die Bohrung 28 ist nach außen hin durch zwei mit Abstand zueinander in je einer Ringnut 33 am Außenumfang des Ventilgehäuses 34 eingelegte Dichtringe 35 abgedichtet. In das Ventilgehäuse 34 ist ein Ventilkörper 37 eingesetzt, der mit seinem Endbereich aus dem Ventilgehäuse heraus zur Zylinderbüchse 11 hin heraus ragt und dort zwischen sich und der Zylinderbüchse 11 einen Dichtring 38 einspannt. Der Dichtring 38 ist radial mit kleinem Spiel in einem Absatz, welcher bevorzugt in der Zylinderbüchse 11 angeordnet ist, eingepaßt und kann dadurch Radialkräfte, welche infolge der Druckbeaufschlagung auftreten, aufnehmen und dichtet somit einen andererseits vom Pumpenkolben 12 in der Zylinderbohrung 10 eingeschlossenen pumpenarbeitsraum 40 zur Bohrung 28 hin ab. Durch diese Gestaltung wird zwischen dem Ende der Zylinderbüchse 11, dem Ventilkörper und dem Ventilgehäuse 34 ein Ringraum 41 begrenzt. Der Ringraum 41 ist über einen Kraftstoffkanal 42 im Verteilerkörper 22 mit dem Innenraum 18 der Kraftstoffeinspritzpumpe verbunden. Vom Ringraum 41 führt durch das Ventilgehäuse 34 eine dem Kanal 42 diametral gegenüberliegende sich etwa parallel zur Längsachse 27 des Pumpenkolbens erstreckende Bypassleitung 43 ab, in der eine Drossel 44 angeordnet ist. Die Bypassleitung 43 mündet über eine kurze Querbohrung 46 in einen durch eine zwischen den Dichtringen 35 angeordnete Ringnut im Außenumfang des Ventilgehäuses 34 und der Wand der Bohrung 28 gebildeten Ringraum 48, der wiederum mit einer Querbohrung 49 im Verteilerkörper 22 in Verbindung steht. Die Querbohrung 49 im Verteilerkörper 22 ist über eine Rücklaufleitung 51 mit dem Kraftstoffvorratsbehälter 20 oder der Saugleitung der Förderpumpe 19 verbunden. Der Innenraum 18 der Kraftstoffeinspritzpumpe ist in bekannter Weise ebenfalls über eine Drossel 52 mit der Kraftstoffrucklaufleitung 51 verbunden.

Das Ventil 32 weist als Schließglied eine in einer Sackbohrung 56 im Ventilkörper 37 dicht geführte Nadel 57 auf, wobei die Sackbohrung 56 einen im Querschnitt vergrößerten Bereich aufweist, der einen Druckraum 58 bildet. Der Druckraum 58 des Ventils 32 ist über eine Querbohrung 61 sowie eine Längsbohrung 59 im Ventilkörper 37 mit dem Pumpenarbeitsraum 40 verbunden. Die Nadel 57 weist zum Arbeitsraum 40 hin eine konische Dichtfläche 62 auf, die mit einem ebenfalls konisch ausgebildeten Dichtsitz 63 der Sackbohrung 56 am Übergang vom Druckraum 58 zur Sackbohrung zusammenwirkt. Im Druckraum 58 weist die Nadel 57 einen Bereich 64 mit vermindertem Querschnitt auf. Der im Pumpenarbeitsraum 40 herrschende Druck wirkt im Druckraum 58 auf beide Stirnseiten des Bereichs 64 der Nadel 57, so daß auf diese keine resultierende Druckkraft wirkt. Bei abgehobener Nadel 57 ist der Pumpenarbeitsraum 40 über die Bohrung 59, die Querbohrung 61, den Druckraum 58 eine weitere Querbohrung 66 im Ventilkörper 37 sowie eine Öffnung 67 im Ventilgehäuse 34 mit dem Ringraum 41 und über diesen und den Kraftstoffkanal 42 mit dem Innenraum 18 verbunden.

Die Öffnungs- und Schließdauer sowie der Öffnungs- und Schließzeitpunkt des Ventils 34 wird in Abhängigkeit von verschiedenen Betriebsparametern, wie beispielsweise Drehzahl, Last, usw. gesteuert. Zur Erfassung der Drehzahl sowie der Drehlage der Antriebswelle 13 ist ein Drehgeber 68 vorgesehen. Beim Saughub des Pumpenkolbens 12 ist das Ventil 32 geöffnet und der unter Förderdruck der Förderpumpe stehende Kraftstoff strömt aus dem Innenraum 18 durch den Kanal 42, den Ringraum 41, das Ventil 32 und die Längsbohrung 59 in den Pumpenarbeitsraum 40. Zu einem bestimmten Zeitpunkt beim Förderhub des Pumpenkolbens 12 wird das Ventil 32 geschlossen und im Pumpenarbeitsraum 40 wird Hochdruck aufgebaut. In einer bestimmten Drehstellung des Pumpenkolbens 12 ist die Verteilernut 23 mit einem der Förderkanäle 24 verbunden und sobald das Einspritzventil öffnet, strömt Kraftstoff unter Hochdruck zu der betreffenden Einspritzstelle. Zur Beendigung der Hochdruckförderung wird das Ventil 32 geöffnet und der Kraftstoff strömt aus dem Pumpenarbeitsraum 40 durch das Ventil 32 in den Ringraum 41. Von dort strömt ein Teil des Kraftstoffs durch den Kraftstoffkanal 42 in den Innenraum 18 zurück. Ein weiterer Teil des Kraftstoffs strömt durch die Drossel 44 in den weiteren Ringraum 48, durchströmt diesen und die Querbohrung 49 im Verteilerkörper 22 und gelangt über die Rücklaufleitung 51 in den Kraftstoffvorratsbehälter 20 zurück. Außerdem strömt aus dem Innenraum 18 über den Ringraum 41, die Drossel 44 und den Ringraum 48 ständig Kraftstoff, da im Innenraum 18 ein höherer Kraftstoffdruck herrscht als in der Rücklaufleitung 51. Durch den Kraftstoffstrom durch die beiden Ringräume 41 und 48 wird das Ventil 32 und die Zylinderbüchse im Bereich des Pumpenarbeitsraum 40 vom kühleren Kraftstoff aus dem Innenraum umspült und damit gekühlt und der erhitzte aus dem Pumpenarbeitsraum im Anschluß an die Kraftstoffeinspritzphase abströmende Kraftstoff in weit geringerem Maß beim Saughub dem Pumpenarbeitsraum wieder zugeführt. Durch eine entsprechende Dimensionierung und Abstimmung der Drosseln 44 und 52 kann der durch die Ringräume 41 und 48 strömende Kraftstoffstrom zur Erzielung einer gewünschten Kühlung eingestellt werden.

## Patentansprüche

1. Kraftstoffeinspritzpumpe für Brennkraftmaschinen mit einem Pumpenkolben (12), der einen Pumpenarbeitsraum (40) begrenzt, der während eines jeweiligen Saughubs und während eines gesteuerten Teils des Förderhubs des Pumpenkolbens (12) über einen Kraftstoffkanal (42,41,67,66,61,59), der von einem elektrisch betätigten Ventil (32) gesteuert wird, mit einem Saugraum (18) verbindbar ist, in den Kraftstoff aus einem Vorratsbehälter (20) gefördert wird, wobei der Pumpenarbeitsraum (40) während eines jeweiligen Förderhubs des Pumpenkolbens (12) mit einem von mehreren Druckkanälen (24) verbindbar ist, die über Einspritzleitungen mit den Einspritzstellen der Brennkraftmaschine verbunden sind, wobei die Kraftstofförderung unter Hochdruck in die Einspritzleitungen durch die Schließphase des Ventils (32) bestimmt ist und wobei von dem Saugraum (18) ein mit der Saugseite der Kraftstoffeinspritzpumpe verbundener Kraftstoffrücklauf (51) abzweigt, dadurch gekennzeichnet, daß vom Kraftstoffkanal (41) zwischen dem Saugraum (18) und dem Ventil (32) ein mit dem Kraftstoffrücklauf (51) verbundener Bypass (43,46,48,49) abzweigt, daß im Bypass (43,46,48,49) eine Drossel (44) vorgesehen ist und daß der Teil des Kraftstoffkanals (42,41) zwischen dem Saugraum (18) und dem Abzweig des Bypass (43,46,48,49) ständig durchströmt ist.

2. Kraftstoffeinspritzpumpe nach Anspruch 1, dadurch gekennzeichnet, daß der Pumpenarbeitsraum (40) an seinem Umfang von einer Zylinderbüchse (11) begrenzt ist, die in einer Bohrung (28) im Gehäuseteil (22) angeordnet ist und daß zwischen der Bohrung (28) und der Zylinderbüchse (11) ein Ringraum (41) gebildet ist, der einerseits mit dem Saugraum (18) und andererseits mit dem Ventil (32) verbunden ist, und daß die Bypassleitung (43) von dem die Zylinderbüchse (11) umgebenden Ringraum (41) abzweigt.

## Claims

1. Fuel-injection pump for internal-combustion engines, with a pump piston (12) limiting a pump working space (40) which, during a respective suction stroke and during a controlled part of the feed stroke of the pump piston (12), can be connected, via a fuel duct (42, 41, 67, 66, 61, 59) controlled by an electrically actuated valve (32), to a suction space (18), into which fuel is fed from a storage tank (20), the pump working space (40) being capable, during a respective feed stroke of the pump piston (12), of being connected to one of a plurality of delivery ducts (24) which are connected via injection conduits to the injection points of the internal-combustion engine, the fuel feed under high pressure into the injection conduits being determined by the closing phase of the valve (32), and a fuel return (51) connected to the suction side of the fuel-injection pump branching off from the suction space (18), characterized in that a bypass (43,46,48,49) connected to the fuel return (51) branches off from the fuel duct (41) between the suction space (18) and the valve (32), in that a throttle (44) is provided in the bypass (43,46, 48,49), and in that the part of the fuel duct (42,41) between the suction space (18) and the branch-off of the bypass (43,46,48,49) has a flow constantly passing through it.

2. Fuel-injection pump according to Claim 1, characterized in that the pump working space (40) is limited on its circumference by a cylinder liner (11) which is arranged in a bore (28) in the housing part (22), in that an annular space (41) connected to the suction space (18) on the one hand and to the valve (32) on the other hand is formed between the bore (28) and the cylinder liner (11), and in that the bypass conduit (43) branches off from the annular space (41) surrounding the cylinder liner (11).

## Revendications

1. Pompe d'injection de carburant pour des moteurs à combustion interne, comprenant un piston de pompe (12) délimitant une chambre active (40) de pompe, et pendant chaque course d'aspiration et pendant une partie commandée de la course de transfert du piston (12), cette chambre étant reliée par un canal à carburant (42, 41, 67, 66, 61, 59) commandé par une soupape à action électrique (32), avec une chambre d'aspiration (18) recevant le carburant d'un réservoir (20), la chambre active (40) pouvant être reliée au cours de chaque course de transfert du piston de pompe (12) avec l'un des canaux de pression (24), reliés par les conduites d'injection aux points d'injection du moteur à combustion interne, le transfert de carburant à haute pression aux conduites d'injection étant défini par la phase de fermeture de la soupape (32) et un retour de carburant (51) relié au côté aspiration de la pompe d'injection est dérivé de la chambre d'aspiration (18), caractérisée en ce qu'une conduite de dérivation (43, 46, 48, 49) dérive du canal à carburant (41), entre la chambre d'aspiration (18) et la soupape (32), cette dérivation (43, 46, 48, 49) reliée au retour de carburant (51) comporte un organe d'étranglement (44) et la partie du canal à carburant (42, 41) entre la chambre d'aspiration (18) et l'embranchement de la dérivation (43, 46, 48, 49) est parcourue en permanence par le carburant.

2. Pompe d'injection selon la revendication 1, caractérisée en ce que la chambre active (40) est délimitée à sa périphérie par une chemise de cylindre (11) logée dans un perçage (28) de la partie de boîtier (22) et entre le perçage (28) et la chemise de cylindre (11), il est formé un volume annulaire (41) relié d'une part à la chambre d'aspiration (18) et d'autre part à la soupape (32) et la conduite de dérivation (43) débouche dans le volume annulaire (41) entourant la chemise de cylindre (11).
